# EUROPÄISCHE PATENTSCHRIFT

(11) **EP 2 691 710 B1**
(45) Veröffentlichungstag und Bekanntmachung des Hinweises auf die Patenterteilung: **12.05.2021**
(21) Anmeldenummer: 12709613.9
(22) Anmeldetag: 14.03.2012
(51) Int. Cl.: F25D 17/06

(54) **KÄLTEGERÄT MIT VENTILATOR**
REFRIGERATOR COMPRISING A FAN
APPAREIL FRIGORIFIQUE COMPORTANT UN VENTILATEUR

(30) Priorität: 28.03.2011 DE 102011006239
(43) Veröffentlichungstag der Anmeldung: 05.02.2014
(73) Patentinhaber: BSH Hausgeräte GmbH, 81739 München (DE)
(72) Erfinder: BISCHOFBERGER, Thomas, 88353 Kißlegg (DE); FEINAUER, Adolf, 89537 Giengen (DE); IHLE, Hans, 89537 Giengen (DE)
(86) Internationale Anmeldenummer: PCT/EP2012/054476
(87) Internationale Veröffentlichungsnummer: WO 2012/130617

(56) Entgegenhaltungen:
- JP-A- 2000 180 035
- JP-A- 2001 066 039
- JP-A- 2002 161 895
- JP-A- 2003 240 408
- JP-A- 2006 183 892

## Beschreibung

Die Erfindung betrifft ein Kältegerät mit einem Ventilator.

Bei herkömmlichen Kältegeräten mit erzwungener Konvektion wird durch einen Ventilator im Inneren des Kältegeräts, beispielsweise in einem Kühlraum, eine Luftströmung erzeugt, welche eine inhomogene Strömungsgeschwindigkeit aufgrund von dynamischen Anteilen in der Luftströmung aufweist. Solche dynamischen Anteile lassen sich üblicherweise nicht vollständig im Kältegerät nutzen, sondern führen nur zu einer geringen Erhöhung des Drucksprungs der durch den Ventilator erzeugten Strömung. Zudem kann die ungenutzte kinetische Energie der dynamischen Anteile zu einer ungewollten Geräuschemission führen und die energetische Effizienz des Ventilators verringern.

Weiterhin kann bei einem herkömmlichen Kältegerät in Luftkanälen, die von dem Ventilator druckseitig versorgt werden, eine ungewollte inhomogene Durchströmung entstehen, welche an einer Ausströmseite der Luftkanäle zu ungleichmäßigen Luftgeschwindigkeiten führen kann. Diese ungleichmäßigen Luftgeschwindigkeiten ziehen beispielsweise eine inhomogene Temperaturverteilung im Kältegerät nach sich. Weiterhin ist es möglich, dass durch die inhomogene Durchströmung der Luftkanäle Resonanzen und Anregungen der Luftkanäle und eines Ventilatorgehäuses erzeugt werden. Beispielsweise wird ein solches herkömmliches Ventilatorgehäuse dafür verwendet, um den Luftstrom des Ventilators in mehrere Teile aufzutrennen, beispielsweise für mehrere zu versorgende Fächer oder Bereiche im Kältegerät. Auch hier kann es aufgrund der dynamischen, kinetischen Anteile der Luftströmung zu den bereits erwähnten Vibrationsanregungen des Gehäuses kommen. Die dadurch entstehenden Geräusche verringern dementsprechend die Effizienz des Ventilators im Kältegerät.

Die Offenlegungsschrift JP 2001 066 039 A zeigt ein Kältegerät umfassend einen Ventilator, der oberhalb eines Verdampfers angeordnet ist und von dem Verdampfer gekühlte Luft in einen Innenraum des Kältegeräts bläst.

Die Offenlegungsschrift JP 2003 240 408 A zeigt ein Kältegerät umfassend einen Ventilator, der in einer Druckkammer angeordnet ist. Links und rechts von der Druckkammer erstrecken sich Luftkanäle umfassend Öffnungen für ausströmende Luft. Die Offenlegungsschrift JP 2006 183 892 A zeigt ein Kältegerät umfassend einen Lüfter, der in einer Druckkammer angeordnet ist. Die Druckkammer weist eine Aussparung auf.

Die Offenlegungsschrift JP 2000 180 035 A zeigt ein Kältegerät umfassend einen Verdampfer. Oberhalb des Verdampfers ist ein Ventilator vorgesehen, der mittels des Verdampfers gekühlte Luft durch Auslässe einer Lüfterabdeckung in einen Innenraum des Kältegeräts bläst.

Es ist daher Aufgabe der Erfindung, ein verbessertes Konzept für die Anordnung eines Ventilators in einem Kältegerät anzugeben.

Diese Aufgabe wird durch die Merkmale des unabhängigen Patentanspruchs gelöst. Vorteilhafte Weiterbildungsformen sind Gegenstand der abhängigen Ansprüche.

Die Erfindung basiert auf der Erkenntnis, dass auf die Rückgewinnung von dynamischen Druckanteilen in einer Luftströmung eines Ventilators zur Erhöhung des gesamten Drucksprungs verzichtet werden kann. Anstelle dessen wird vorgeschlagen, eine Luftdruckkammer zu schaffen, der es der von dem Ventilator erzeugten Strömung ermöglicht, ohne dynamische Anteile aus dieser Luftdruckkammer auszuströmen.

Gemäß einem Aspekt betrifft die Erfindung ein Kältegerät mit einem Ventilator. Der Ventilator ist hierbei in einer Luftdruckkammer angeordnet. Durch die Luftdruckkammer können sich Luftströmungen, die von dem Ventilator in der Luftdruckkammer erzeugt werden, ausgleichen, so dass dynamische Anteile der Luftströmung in einem einheitlichen Gesamtdruck in der Luftdruckkammer aufgehen und dadurch ein homogener Druck bzw. eine homogene Luftströmung entsteht. Dies ermöglicht, dass an geeigneten Stellen der Abgrenzungen, beispielsweise Wänden des Druckraumes, ein bezüglich der Luftgeschwindigkeit homogener Luftstrom abgegriffen werden kann. Durch den homogenen Luftstrom wird eine Geräuschentwicklung durch den Ventilator, insbesondere durch Anregung von Luftkanälen oder anderen Bauteilen des Kältegeräts, verringert. Beispielsweise weist die Luftdruckkammer ein entsprechendes Volumen auf, welches die Bildung der homogenen Luftströmung und die Absorption dynamischer Anteile in der Luftströmung unterstützt.

Der Ventilator ist von der Luftdruckkammer beispielsweise umschlossen, insbesondere vollständig umschlossen. Dadurch kann sich die Luftströmung, die von dem Ventilator druckseitig erzeugt wird, lediglich in der Luftdruckkammer ausbreiten. Der Ventilator kann beispielsweise ein freilaufendes Laufrad aufweisen. Dadurch kann der Ventilator mit geringerem Aufwand hergestellt werden. Der Ventilator ist beispielsweise als Axialventilator oder als Radialventilator oder als Tangentialventilator ausgebildet.

Gemäß einer Ausführungsform weist die Luftdruckkammer eine Einströmöffnung zum Zuführen von Luft an den Ventilator und zwei Ausströmöffnungen zum Abführen von Luft aus der Luftdruckkammer auf. Dementsprechend kann Luft nur durch die Einströmöffnung in die Luftdruckkammer gelangen. Die Luft der Luftdruckkammer ist ausschließlich über den Ventilator zuführbar. Weiterhin kann Luft die Luftdruckkammer nur in Form der vom Ventilator erzeugten Luftströmung durch die zwei Ausströmöffnungen verlassen. Dadurch ist verbessert gewährleistet, dass die homogene Luftströmung in der Luftdruckkammer entstehen kann.

Gemäß einer weiteren Ausführungsform ist der Ventilator derart bezüglich der Einströmöffnung angeordnet, dass eine Druckseite des Ventilators von einer Saugseite des Ventilators getrennt ist. Beispielsweise ist der Ventilator über und/oder innerhalb der Einströmöffnung angeordnet. Beispielsweise ist der Lüfter so im Inneren der Luftdruckkammer über der Einströmöffnung positioniert, dass eine Saugseite des Ventilators die Einströmöffnung insbesondere völlig überdeckt. Dazu kann der Ventilator auch in die Einströmöffnung hineinragen.

Gemäß einer weteren Ausführungsform ist die Einströmöffnung auf einer Seite der Luftdruckkammer angeordnet, die sich in Verlängerung einer Rotationsachse des Ventilators befindet. Beispielsweise ist die Einströmöffnung eine kreisrunde Öffnung in der Seite bzw. der Wand der Luftdruckkammer, wobei die Rotationsachse des Ventilators mittig durch die Einströmöffnung verläuft. Beispielsweise ist somit eine symmetrische Luftzuführung an dem Ventilator vorgesehen.

Gemäß einer weiteren Ausführungsform ist die wenigstens eine Ausströmöffnung radial zu einer Rotationsachse des Ventilators oder einer Verlängerung der Rotationsachse angeordnet. Beispielsweise ist die wenigstens eine Ausströmöffnung in einer Seite angeordnet, die in Richtung der vom Ventilator erzeugten Luftströmung liegt. Dementsprechend ist die Ausströmöffnung beispielsweise entfernt von der Rotationsachse bzw. der Verlängerung der Rotationsachse angeordnet.

Gemäß einer weiteren Ausführungsform ist an die wenigstens eine Ausströmöffnung ein Luftkanal angeschlossen. Der Luftkanal dient beispielsweise zur Weiterleitung der Luftströmung an einen oder mehrere Bereiche im Kältegerät, die insbesondere entfernt von dem Ventilator bzw. der Luftdruckkammer angeordnet sind. Dazu weist der Luftkanal beispielsweise wenigstens eine Öffnung zu einem Kühlraum des Kältegeräts auf. Es ist auch möglich, dass das Kältegerät mehrere, insbesondere unabhängige Kühlräume aufweist, die über entsprechende Öffnungen im Luftkanal mit der von dem Ventilator erzeugten Luftströmung versorgt werden.

Erfindungsgemäß weist die Luftdruckkammer zwei Ausströmöffnungen auf. Die zwei Ausströmöffnungen liegen sich bezüglich einer Rotationsachse des Ventilators gegenüber. Damit wird beispielsweise die von dem Ventilator erzeugte Luftströmung gleichmäßig auf die beiden Ausströmöffnungen verteilt. In verschiedenen Ausführungsformen liegen sich die Ausströmöffnungen direkt gegenüber, so dass beispielsweise eine Verbindungslinie zwischen den Ausströmöffnungen geradlinig durch die Rotationsachse verläuft.

Es ist auch möglich, aber nicht Gegenstand der vorliegenden Erfindung, dass die Luftdruckkammer einen ersten Schenkel und einen zweiten Schenkel aufweist. Am Ende des ersten Schenkels ist eine der zwei Ausströmöffnungen, und an dem Ende des zweiten Schenkels ist die andere der zwei Ausströmöffnungen angeordnet. Der erste Schenkel und/oder der zweite Schenkel verlaufen an der Rotationsachse des Ventilators vorbei. Beispielsweise ist die Luftdruckkammer derart geformt, dass eine gewinkelte oder gekrümmte oder S-förmige Verbindung zwischen den beiden Ausströmöffnungen vorhanden ist. Der erste und der zweite Schenkel können beispielsweise parallel zueinander verlaufen. Die beschriebene Schenkelanordnung ermöglicht eines flexible Positionierung der Ausströmöffnungen an der Luftdruckkammer.

Gemäß einer weiteren Ausführungsform ist eine Seite der Luftdruckkammer durch eine Wand, insbesondere eine Rückwand, eines Kühlraums des Kältegeräts gebildet. Dadurch kann die Luftdruckkammer mit verringertem Materialaufwand in dem Kältegerät bereitgestellt werden. Beispielsweise wird der Ventilator durch einen Ventilatorhalter gehalten, der an der genannten Wand des Kühlraums befestigt ist. Der Ventilator ist beispielweise an der Wand des Kühlraums verschraubt. Durch eine solche Befestigung des Ventilatorshalters an der Wand, die üblicherweise eine größere Masse als der Ventilatorhalter aufweist, können Anregungen von Gehäuseteilen des Kältegeräts verringert werden. Dadurch entstehen weniger Vibrationen und Geräuschentwicklungen, die störend oder auch effizienzverringernd sind.

Gemäß einer weiteren Ausführungsform ist eine Luftzuführung an dem Ventilator vorgesehen, welcher eine Versperrung von weniger als 20%, insbesondere weniger als 10%, einer Eintrittsfläche des Ventilators aufweist. Vorzugsweise erfolgt eine Luftzuführung an den Ventilator symmetrisch, also ohne Versperrung. Die Effizienz des Ventilators ist aber nur geringfügig vermindert, wenn eine unsymmetrische Versperrung der Luftzuführung an den Ventilator vorhanden ist und weniger als 20% der gesamten Zuführungsfläche, vorzugsweise weniger als 10%, dieser Fläche beträgt. Somit kann ein Ventilator mit hoher Effizienz in der Luftdruckkammer unter verschiedenen Einbaubedingungen der Luftdruckkammer eingesetzt werden.

Gemäß einer weiteren Ausführungsform weist die Luftdruckkammer zumindest teilweise abgerundete Außenwände auf. Insbesondere können solche Abrundungen in Bereichen der Luftdruckkammer vorgesehen werden, welche ohne die Abrundung eine Ecke oder Kante bilden würden. In solchen Ecken können beispielsweise bei der Ventilation feuchter Luft so genannte Totwassergebiete entstehen, welche durch die Abrundungen verhindert werden. Dies ist insbesondere bei Luftdruckkammern mit geringem Volumen vorteilhaft.

Bei den zuvor beschriebenen Ausführungsbeispielen wird durch den bewussten Verzicht auf die Rückgewinnung von dynamischen Anteilen zur gesamten Druckerhöhung zwar auf einen Teil eines theoretisch möglichen Drucksprunges eines Ventilatorsystems verzichtet, aber durch die homogene Verteilung der Luft in der Luftdruckkammer bzw. in daran angeschlossenen druckseitigen Kanälen werden weniger Druckverlust im gesamten Luftsystem hervorgerufen und Temperaturinhomogenitäten durch inhomogenes Ausströmung der Luft vermieden. Dadurch ist eine Steigerung der energetischen Effizienz von Kältegeräten, insbesondere Umluftkältegeräten, ermöglicht. Weiterhin können Kältegeräte mit erzwungener Konvektion mit einer Luftdruckkammer nach einer der beschriebenen Ausführungsformen vereinfacht nach modularen Gesichtspunkten und dadurch weniger kostenintensiv ausgelegt werden.

Unter einem Kältegerät wird insbesondere ein Haushaltskältegerät verstanden, also ein Kältegerät das zur Haushaltsführung in Haushalten oder eventuell auch im

Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination, eine Gefriertruhe oder ein Weinlagerschrank.

Weitere Ausführungsbeispiele werden Bezug nehmend auf die beiliegenden Zeichnungen erläutert. Es zeigen:
- Fig. 1: eine Ausführungsform eines Kältegeräts,
- Fig. 2: verschiedene Ansichten einer Ausführungsform einer Luftdruckkammer mit einem Radialventilator,
- Fig. 3: verschiedene Ansichten einer Ausführungsform einer Luftdruckkammer mit einem Axialventilator,
- Fig. 4: schematische Ansichten verschiedener Ausführungsformen einer Luftdruckkammer,
- Fig. 5: schematische Ansichten einer Luftdruckkammer und nicht Gegenstand der vorliegenden Erfindung,
- Fig. 6: eine schematische Ansicht einer weiteren Ausführungsform einer Luftdruckkammer, und
- Fig. 7: schematische Ansichten verschiedener weiterer Ausführungsformen einer Luftdruckkammer.

Fig. 1 zeigt eine Ausführungsform eines Kältegeräts 1 mit einem Gehäuse 3, in dem ein unterer Kühlbereich 5 und ein oberer Kühlbereich 7 vorgesehen sind. Die Kühlbereiche 5 und 7 sind durch eine Trennwand 9 voneinander getrennt. Beispielsweise weist die Trennwand 9 eine Isolierung auf, so dass in dem oberen Kühlbereich 7 ein anderes Temperaturniveau als im unteren Kühlbereich 5 eingestellt werden kann. In dem unteren Kühlbereich 5 sind Trennböden 11, 13 vorgesehen, die den Kühlbereich 5 in verschiedene Kühlebenen teilen.

An einer Rückwand 15 des Kältegeräts 1 bzw. des Gehäuses 3 ist ein Verdampfer oder Wärmetauscher 17 vorgesehen, über welchen den Kühlbereichen 5, 7 zur Abkühlung Temperatur entzogen wird. Ferner ist an der Rückwand 15 eine Luftdruckkammer 19 vorgesehen, in der sich ein Ventilator 20 befindet. Der Ventilator ist ein Radialventilator. Dem Ventilator 20 bzw. der Luftdruckkammer 19 wird über eine Einströmöffnung 21 Luft aus dem Kühlbereich 5 Die Einströmöffnung 21 ist die einzig mögliche Luftzufuhr für die Luftdruckkammer 19, wobei die Luft über die Einströmöffnung 21 durch den Ventilator 20 eingesaugt wird und mit erhöhtem Druck in der Luftdruckkammer 19 verteilt wird.

Die Luftdruckkammer 19 weist ferner eine erste Ausströmöffnung 23 und eine zweite Ausströmöffnung 25 auf, über die jeweils ein Luftstrom aus der Luftdruckkammer 19 entweichen kann, der durch den Ventilator 20 erzeugt wird. An der Ausströmöffnung 25 ist ein Luftauslass vorgesehen, über den der Luftstrom in den unteren Bereich des Kühlbereichs 5 gelangen kann. An die erste, obere Ausströmöffnung 23 ist ein Luftkanal 27 angeschlossen, welcher Luftauslässe 29, 31 aufweist. Ferner ist ein zweiter Luftkanal 33 vorgesehen, über den Luft aus dem Kühlbereich 7 zum Verdampfer 17 strömen kann.

Der Ventilator 20 ist von der Luftdruckkammer 19 vollständig umschlossen. Durch die einzelne Einströmöffnung 21 zur Luftzufuhr für den Ventilator 20 und die zwei Ausströmöffnungen 23, 25, welche die einzigen Luftauslässe der Luftdruckkammer 19 bilden, wird erreicht, dass dynamische Anteile in der Luftströmung, die von dem Ventilator 20 erzeugt wird, innerhalb der Luftdruckkammer 19 ausgeglichen werden und ein homogener Luftstrom an den Ausströmöffnungen 23, 25 abgegeben werden kann. Insbesondere wird ein gleichmäßiger, homogener Luftstrom an dem Verdampfer 17 durch den Luftkanal 27 vorbeigeführt, so dass eine gleichmäßige Temperaturverteilung im Luftstrom insbesondere an den Luftauslässen 29, 31 entsteht. Ferner kommt es durch die nicht mehr vorhandenen dynamische Anteile in den Luftströmen zu geringeren Anregungen, insbesondere akustischen Anregungen im Kältegerät 1. Dadurch ist die Effizienz des Ventilators 20 und der Konvektion, die durch den Ventilator 20 erzeugt wird, erhöht.

Aus Fig. 1 ist zu erkennen, dass sich die Einströmöffnung 21 in Verlängerung einer Rotationsachse des Ventilators 20 befindet. Die Ausströmöffnungen 23, 25 befinden sich radial angeordnet zu der Rotationsachse bzw. zu einer Verlängerung der Rotationsachse. Die Ausströmöffnungen 23, 25 liegen sich gegenüber. Durch die gezeigte Anordnung der Einströmöffnung 21 bezüglich der Rotationsachse wird eine symmetrische Luftzuführung an den Ventilator 20 ermöglicht.

Fig. 2 zeigt eine Ausführungsform einer Luftdruckkammer 19, wobei in Fig. 2a eine Schnittansicht der Luftdruckkammer 19 und in Fig. 2b eine Draufsicht der Luftdruckkammer 19 dargestellt ist. Hierbei ist zu erkennen, dass die Luftdruckkammer 19 beispielsweise rund, insbesondere kreisrund, ausgeführt ist. Die Luftdruckkammer 19 ist in diesem Ausführungsbeispiel an einer Wand 34 des Kältegeräts 1 gebildet, so dass diese Wand 34 eine Seite der Luftdruckkammer 19 bildet. An die Wand 34 ist ein Ventilatorhalter 35 geschraubt, welcher den als Radialventilator ausgebildeten Ventilator 20 hält. Der Ventilator 20 ist unmittelbar über der Einströmöffnung 21 angeordnet, so dass Luft in den Luftdruckraum 19 nur über die Einströmöffnung 21 und den Ventilator 20 gelangen kann. Insbesondere aus Fig. 2b wird ersichtlich, dass sich dynamische Luftströmungen, die durch den Ventilator 20 im Betrieb erzeugt werden, innerhalb des Volumens der Luftdruckkammer 19 ausgleichen können und so an den Ausströmöffnungen 23, 25 als homogener Luftstrom abgegeben werden können. Damit erfolgt ein Abführen der Luft aus der Luftdruckkammer 19 mit einer homogenen oder nahezu homogenen Durchströmung über die Ausströmöffnungen 23, 25.

Fig. 3 zeigt ein weiteres Ausführungsbeispiel einer Luftdruckkammer 19 mit einem darin angeordneten Ventilator 20, wobei in Fig. 3a eine Schnittansicht und in Fig. 3b eine Draufsicht der Luftdruckkammer 19 dargestellt ist. In Abweichung zu der in Fig. 2 dargestellten Ausführungsform ist der Ventilator 20 in Fig. 3 als Axialventilator ausgebildet. Auch der Axialventilator 20 ist über einen Ventilatorhalter 35 an einer Wand 34 befestigt. Der Luftdruckraum 19 weist in dieser Ausführungsform eine speziell geformte Einströmöffnung 21 auf, innerhalb derer sich der Axialventilator 20 drehen kann. Somit ist wiederum gewährleistet, dass ein Zuführen von Luft an die Luftdruckkammer 19 lediglich über die Einströmöffnung 21 und den Ventilator 20 erfolgen kann. Ein Ausströmen bzw. Abführen von Luft aus der Luftdruckkammer 19 erfolgt wie in Fig. 2 über die gegenüberliegend angeordneten Ausströmöffnungen 23, 25. Die Luftdruckkammer 19 ist auch in dieser Ausführungsform derart gestaltet, dass die Luft als homogener Luftstrom aus der Luftdruckkammer 19 abgeführt werden kann.

Fig. 4 zeigt verschiedene Ausführungsformen von Luftdruckkammern in schematischen Darstellungen, wobei in den Fig. 4a, 4b und 4c jeweils unterschiedlich breite Innenbereiche der Luftdruckkammer vorgesehen sind. Über dem Ventilator 20 ist jeweils ein Querbalken 36 angeordnet. Die jeweilige Breite der Luftdruckkammer ist bestimmt durch die Anordnung der Randbereiche 37, 38. Die Ausströmöffnungen der Luftdruckkammern liegen sich in den Fig. 4a, 4b und 4c jeweils linear gegenüber. Fig. 4a zeigt eine Luftdruckkammer 19 mit einer größten Breite b1, Fig. 4b eine Luftdruckkammer 19 mit einer mittleren Breite b2 und Fig. 4c eine Luftdruckkammer 19 mit geringer Breite b3. In allen drei Ausführungsformen kann ein nahezu gleicher Drucksprung in der Luftströmung am oberen und unteren Ende der Luftdruckkammern 19 erreicht werden, ohne nennenswerte Effizienzverluste zu erleiden. Trotz der geringsten Breite b3 wird jedoch mit der Anordnung in Fig. 4c der höchste Drucksprung in der Luftströmung erreicht.

In der Fig. 5 sind verschiedene Ausführungsbeispiele einer Luftdruckkammer 19 dargestellt, bei denen die Luftdruckkammer 19 eine gewinkelte Form aufweist. Hierbei weisen die in den Fig. 5a, 5b und 5c dargestellten Luftdruckkammern 19 jeweils einen ersten Schenkel 39 und einen zweiten Schenkel 41 auf, die zumindest teilweise parallel versetzt zueinander verlaufen und sich in der Breite der Schenkel unterscheiden.

In der in Fig. 5a dargestellten Ausführungsform weisen die Schenkel 39, 41 die gleiche Breite b4 auf. Eine Drehrichtung des Ventilators 20, hier entgegen dem Uhrzeigersinn, ist dabei derart gewählt, dass der vom Ventilator 20 erzeugte Luftstrom direkt entlang des jeweiligen Schenkels 39, 41 strömen kann. Dadurch lässt sich in effizienter Weise ein ausreichender Drucksprung für die ausströmende Luft erzeugen.

Bei der in Fig. 5b dargestellten Ausführungsform ist der zweite Schenkel 41 schmaler als der erste Schenkel 39 mit der Breite b5. Insbesondere behindert die Verengung des zweiten Schenkels 41 eine direkte Luftströmung des Ventilators 20 zur Ausströmöffnung am Schenkel 41, so dass der erreichte Drucksprung geringfügig kleiner ist als bei der Ausführungsform von Fig. 5a.

Bei der in Fig. 5c dargestellten Ausführungsform verläuft der erste Schenkel 39 mit der Breite b5 zentral zur Rotationsachse des Ventilators 20, während der zweite Schenkel 41 verschmälert ist. Dadurch ergibt sich ein wiederum geringfügig niedrigerer Drucksprung als bei den Ausführungsformen der Fig. 5a und 5b.

In den Fig. 5a, 5b und 5c ist die Druckkammer 19 jeweils mit rechtwinkligen Ecken ausgebildet. Bei kleineren Abmessungen der Luftdruckkammer 19 kann es in diesen Ecken zur Sammlung von Kondenswasser kommen, was die Effizienz der Luftströmung reduziert. Eine solche Kondenswasserbildung in den Ecken kann auch als Bildung von Totwassergebieten bezeichnet werden. Um diesem Effekt entgegenzutreten, können die Ecken auch abgerundet werden, wie es beispielsweise bei der Ausführungsform der Luftdruckkammer 19 in Fig. 6 dargestellt ist. Beispielsweise ähnelt die Ausführungsform der Fig. 6 der Ausführungsform der Fig. 5b, insbesondere bezüglich der Breiten der Schenkel 39, 41. Jedoch sind die Ecken, die durch die Schenkel 39, 41 gebildet werden, mit einer Rundung versehen, so dass die Luftdruckkammer 19 zumindest teilweise abgerundete Außenwände aufweist. Der dadurch erreichbare Drucksprung an den Ausströmöffnungen ist gegenüber der Ausführungsform der Fig. 5b erhöht.

Fig. 7 zeigt weitere Ausführungsformen von Luftdruckkammern 19, bei denen insbesondere eine unterschiedliche Luftzufuhr vorgesehen ist. Fig. 7a zeigt dabei eine vollständig symmetrische Luftzufuhr an den Ventilator 20, so dass der Ventilator saugseitig gleichmäßig mit Luft versorgt wird. Dadurch kann ein maximal effizienter Luftstrom auf der Druckseite des Ventilators erzeugt werden. Bei der Ausführungsform der Fig. 7b ist eine Versperrung der Eintrittsfläche des Ventilators 20 von etwa 10% vorgesehen. Durch die leicht asymmetrische Luftzufuhr an den Ventilator 20 kann dennoch eine Luftströmung durch den Ventilator 20 erzeugt werden, welche einen gleichen oder nur um wenig verminderten Drucksprung im Vergleich zu der symmetrischen Luftzufuhr aufweist. Bei der Ausgestaltung eines Kältegeräts mit einer entsprechenden Luftdruckkammer 19 kann dementsprechend insbesondere eine geringe Versperrung in der Größenordnung von 10% der Eintrittsfläche des Ventilators 20 toleriert werden.

In Fig. 7c ist die Versperrung der Eintrittsfläche auf 20% erhöht. Der Abfall des Drucksprungs auf der Druckseite des Ventilators 20 ist im Vergleich zu den Ausführungsformen der Fig. 7a und 7b verringert, aber tolerierbar.

Die zuvor gezeigten Ausführungsformen des Kältegeräts bzw. der Luftdruckkammern 19 lassen sich beliebig kombinieren, um jeweils eine an ein Kältegerät angepasste Luftdruckkammer mit Ventilator auszubilden. Dabei ist allen Ausführungsformen gemein, dass durch die Ausgestaltung der Luftdruckkammer 19 dynamische Anteile im Luftstrom, der vom Ventilator 20 erzeugt wird, derart ausgeglichen werden, dass an den Ausströmöffnungen der Luftdruckkammer ein homogener Luftstrom entsteht.

### BEZUGSZEICHENLISTE

- 1: Kältegerät
- 3: Gehäuse
- 5, 7: Kühlbereich
- 9: Trennwand
- 11, 13: Trennboden
- 15: Rückwand
- 17: Verdampfer
- 19: Luftdruckkammer
- 20: Ventilator
- 21: Einströmöffnung
- 23, 25: Ausströmöffnung
- 27: Luftkanal
- 29, 31: Luftauslass
- 33: Luftkanal
- 34: Wand
- 35: Ventilatorhalter
- 36: Querbalken
- 37, 38: Randbereich
- 39, 41: Schenkel

## Patentansprüche

1. Kältegerät (1) mit einem Ventilator (20),
wobei der Ventilator (20) in einer Luftdruckkammer (19) angeordnet ist, wobei die Luftdruckkammer (19) eine einzelne Einströmöffnung (21) zum Zuführen von Luft an den Ventilator (20) und zwei Ausströmöffnungen (23, 25) zum Abführen von Luft aus der Luftdruckkammer (19) aufweist, wobei die Luftdruckkammer (19) derart geformt ist, dass ein Abführen der Luft aus der wenigstens einen Ausströmöffnung (23, 25) mit einer homogenen oder nahezu homogenen Durchströmung erfolgt, wobei der Ventilator (20) von der Luftdruckkammer (19) vollständig umschlossen ist, wobei die Luft der Luftdruckkammer (19) ausschließlich über den Ventilator (20) und über die Einströmöffnung (21) zuführbar ist, **dadurch gekennzeichnet, dass** sich die zwei Ausströmöffnungen (23, 25) bezüglich einer Rotationsachse des Ventilators (20) gegenüber liegen, wobei die zwei Ausströmöffnungen (23, 25) die einzigen Luftauslässe der Luftdruckkammer (19) bilden, wobei der Ventilator (20) als Radialventilator ausgebildet ist.

2. Kältegerät (1) nach Anspruch 1, **dadurch gekennzeichnet, dass** der Ventilator (20) derart bezüglich der Einströmöffnung (21) angeordnet ist, dass eine Druckseite des Ventilators (20) von einer Saugseite des Ventilators (20) getrennt ist.

3. Kältegerät (1) nach Anspruch 1 oder 2, **dadurch gekennzeichnet, dass** der Ventilator (20) über und/oder innerhalb der Einströmöffnung (21) angeordnet ist.

4. Kältegerät (1) nach einem der vorhergehenden Ansprüche, **dadurch gekennzeichnet, dass** die Einströmöffnung (21) auf einer Seite der Luftdruckkammer (19) angeordnet ist, die sich in Verlängerung einer Rotationsachse des Ventilators (20) befindet.

5. Kältegerät (1) nach einem der vorhergehenden Ansprüche, **dadurch gekennzeichnet, dass** die wenigstens eine Ausströmöffnung (23, 25) radial zu einer Rotationsachse des Ventilators (20) oder einer Verlängerung der Rotationsachse angeordnet ist.

6. Kältegerät (1) nach einem der vorhergehenden Ansprüche, **dadurch gekennzeichnet, dass** an die wenigstens eine Ausströmöffnung (23, 25) ein Luftkanal (27) angeschlossen ist.

7. Kältegerät (1) nach Anspruch 6, **dadurch gekennzeichnet, dass** der Luftkanal wenigstens eine Öffnung (29, 31) zu einem Kühlraum (5) des Kältegeräts (1) aufweist.

8. Kältegerät (1) nach einem der vorhergehenden Ansprüche, **dadurch gekennzeichnet, dass** eine Seite der Luftdruckkammer (19) durch eine Wand (34), insbesondere eine Rückwand, eines Kühlraums (5) des Kältegeräts (1) gebildet ist.

9. Kältegerät (1) nach Anspruch 8, **dadurch gekennzeichnet, dass** der Ventilator (20) durch einen Ventilatorhalter (35) gehalten wird, der an der Wand (34) des Kühlraums (5) befestigt, insbesondere verschraubt, ist.

10. Kältegerät (1) nach einem der vorhergehenden Ansprüche, **dadurch gekennzeichnet, dass** eine symmetrische Luftzuführung an den Ventilator (20) vorgesehen ist.

11. Kältegerät (1) nach einem der vorhergehenden Ansprüche, **dadurch gekennzeichnet, dass** eine Luftzuführung an den Ventilator (20) vorgesehen ist, welche eine Versperrung von weniger als 20%, insbesondere weniger als 10%, einer Eintrittsfläche des Ventilators (20) aufweist.

12. Kältegerät (1) nach einem der vorhergehenden Ansprüche, **dadurch gekennzeichnet, dass** die Luftdruckkammer (19) zumindest teilweise abgerundete Außenwände aufweist.

13. Kältegerät (1) nach einem der vorhergehenden Ansprüche, **dadurch gekennzeichnet, dass** der Ventilator (20) ein freilaufendes Laufrad aufweist.

## Claims

1. Refrigerator (1) with a fan (20),
wherein the fan (20) is arranged in an air pressure chamber (19), wherein the air pressure chamber (19) has a single inflow opening (21) for supplying air to the fan (20) and two outflow openings (23, 25) for discharging air from the air pressure chamber (19), wherein the air pressure chamber (19) is shaped such that the air is discharged from the at least one outflow opening (23, 25) with a homogeneous or virtually homogeneous flow, wherein the fan (20) is completely enclosed by the air pressure chamber (19), wherein the air of the air pressure chamber (19) can only be supplied via the fan (20) and via the inflow opening (21), **characterised in that** the two outflow openings (23, 25) are opposite one another with respect to an axis of rotation of the fan (20), wherein the two outflow openings (23, 25) form the only air outlets of the air pressure chamber (19), wherein the fan (20) is embodied as a radial fan.

2. Refrigerator (1) according to claim 1, **characterised in that** the fan (20) is arranged with respect to the inflow opening (21) such that a pressure side of the fan (20) is separated from a suction side of the fan (20).

3. Refrigerator (1) according to claim 1 or 2, **characterised in that** the fan (20) is arranged above and/or inside the inflow opening (21).

4. Refrigerator (1) according to one of the preceding claims, **characterised in that** the inflow opening (21) is arranged on one side of the air pressure chamber (19) which is situated in the extension of an axis of rotation of the fan (20).

5. Refrigerator (1) according to one of the preceding claims, **characterised in that** the at least one outflow opening (23, 25) is arranged radially to an axis of rotation of the fan (20) or an extension of the axis of rotation.

6. Refrigerator (1) according to one of the preceding claims, **characterised in that** an air duct (27) is connected to the at least one outflow opening (23, 25).

7. Refrigerator (1) according to claim 6, **characterised in that** the air duct has at least one opening (29, 31) to a refrigeration compartment (5) of the refrigerator (1).

8. Refrigerator (1) according to one of the preceding claims, **characterised in that** one side of the air pressure chamber (19) is formed by a wall (34), in particular a rear wall, of a refrigeration compartment (5) of the refrigerator (1).

9. Refrigerator (1) according to claim 8, **characterised in that** the fan (20) is held by a fan holder (35) which is fastened, in particular screwed, to the wall (34) of the refrigeration compartment (5).

10. Refrigerator (1) according to one of the preceding claims, **characterised in that** a symmetrical air supply to the fan (20) is provided.

11. Refrigerator (1) according to one of the preceding claims, **characterised in that** an air supply to the fan (20) is provided which has an obstruction of less than 20%, in particular less than 10%, of an inlet surface of the fan (20).

12. Refrigerator (1) according to one of the preceding claims, **characterised in that** the air pressure chamber (19) has at least partially rounded outer walls.

13. Refrigerator (1) according to one of the preceding claims, **characterised in that** the fan (20) has a free-running impeller.

## Revendications

1. Appareil frigorifique (1) comprenant un ventilateur (20),
dans lequel le ventilateur (20) est disposé dans une chambre de pression atmosphérique (19), dans lequel la chambre de pression atmosphérique (19) comprend une unique ouverture d'entrée (21) pour amener de l'air sur le ventilateur (20) et deux ouvertures de sortie (23, 25) pour évacuer l'air hors de la chambre de pression atmosphérique (19), dans lequel la chambre de pression atmosphérique (19) est formée de manière à ce qu'une évacuation de l'air hors de l'au moins une ouverture de sortie (23, 25) soit réalisée avec une traversée homogène ou quasi homogène, dans lequel le ventilateur (20) est totalement entouré par la chambre de pression atmosphérique (19), dans lequel l'air de la chambre de pression atmosphérique (19) peut être amené exclusivement par l'intermédiaire du ventilateur (20) et par l'intermédiaire de l'ouverture d'entrée (21), **caractérisé en ce que** les deux ouvertures de sortie (23, 25) sont situées en vis-à-vis par rapport à un axe de rotation du ventilateur (20), dans lequel les deux ouvertures de sortie (23, 25) forment les seules sorties d'air de la chambre de pression atmosphérique (19), dans lequel le ventilateur (20) est réalisé comme ventilateur radial.

2. Appareil frigorifique (1) selon la revendication 1, **caractérisé en ce que** le ventilateur (20) est disposé de telle manière par rapport à l'ouverture d'entrée (21) qu'un côté de refoulement du ventilateur (20) est séparé d'un côté d'aspiration du ventilateur (20).

3. Appareil frigorifique (1) selon la revendication 1 ou 2, **caractérisé en ce que** le ventilateur (20) est disposé au-dessus et/ou à l'intérieur de l'ouverture d'entrée (21).

4. Appareil frigorifique (1) selon l'une quelconque des revendications précédentes, **caractérisé en ce que** l'ouverture d'entrée (21) est disposée sur un côté de la chambre de pression atmosphérique (19), lequel se trouve en prolongement d'un axe de rotation du ventilateur (20).

5. Appareil frigorifique (1) selon l'une quelconque des revendications précédentes, **caractérisé en ce que** l'au moins une ouverture de sortie (23, 25) est disposée radialement par rapport à un axe de rotation du ventilateur (20) ou à un prolongement de l'axe de rotation.

6. Appareil frigorifique (1) selon l'une quelconque des revendications précédentes, **caractérisé en ce qu'**un canal d'air (27) est relié à l'au moins une ouverture de sortie (23, 25).

7. Appareil frigorifique (1) selon la revendication 6, **caractérisé en ce que** le canal d'air présente au moins une ouverture (29, 31) vers un espace de réfrigération (5) de l'appareil frigorifique (1).

8. Appareil frigorifique (1) selon l'une quelconque des revendications précédentes, **caractérisé en ce qu'**un côté de la chambre de pression atmosphérique (19) est formé par une paroi (34), notamment une paroi arrière, d'un espace de réfrigération (5) de l'appareil frigorifique (1).

9. Appareil frigorifique (1) selon la revendication 8, **caractérisé en ce que** le ventilateur (20) est maintenu par un support de ventilateur (35) qui est fixé, notamment vissé, sur la paroi (34) de l'espace de réfrigération (5).

10. Appareil frigorifique (1) selon l'une quelconque des revendications précédentes, **caractérisé en ce qu'**une entrée d'air symétrique sur le ventilateur (20) est ménagée.

11. Appareil frigorifique (1) selon l'une quelconque des revendications précédentes, **caractérisé en ce qu'**une entrée d'air sur le ventilateur (20) est ménagée, laquelle présente une obstruction de moins de 20%, notamment de moins de 10%, d'une surface d'entrée du ventilateur (20).

12. Appareil frigorifique (1) selon l'une quelconque des revendications précédentes, **caractérisé en ce que** la chambre de pression atmosphérique (19) présente des parois extérieures arrondies au moins en partie.

13. Appareil frigorifique (1) selon l'une quelconque des revendications précédentes, **caractérisé en ce que** le ventilateur (20) présente une roue mobile libre.
